# EUROPÄISCHE PATENTSCHRIFT

(11) **EP 2 155 979 B1**
(45) Veröffentlichungstag und Bekanntmachung des Hinweises auf die Patenterteilung: **07.09.2011**
(21) Anmeldenummer: 08758941.2
(22) Anmeldetag: 02.06.2008
(51) Int. Cl.: E04B 1/76

(54) **WÄRMEDÄMMELEMENT MIT LÜFTUNGSKANÄLEN**
THERMAL INSULATION ELEMENT COMPRISING VENTILATION CHANNELS
ÉLÉMENT D'ISOLATION THERMIQUE COMPORTANT DES CANAUX DE VENTILATION

(30) Priorität: 31.05.2007 DE 102007025469
(43) Veröffentlichungstag der Anmeldung: 24.02.2010
(73) Patentinhaber: Fraunhofer-Gesellschaft zur Förderung der angewandten Forschung e.V., 80686 München (DE)
(72) Erfinder: HAUSER, Gerd, 82166 Gräfelfing (DE)
(86) Internationale Anmeldenummer: PCT/EP2008/004372
(87) Internationale Veröffentlichungsnummer: WO 2008/145402

(56) Entgegenhaltungen:
- DE-A1- 3 329 789
- DE-A1- 3 618 457
- DE-U1- 9 421 508
- DE-U1- 29 708 620
- FR-A- 2 522 121

## Beschreibung

### Technisches Gebiet

Die Erfindung betrifft ein Element zur Wärmedämmung eines Gebäudes.

### Stand der Technik

In vielen Fällen erfolgt die Wärmedämmung eines Gebäudes dadurch, dass auf der Außenwand des Gebäudes Wärmedämmelemente angebracht werden. Dies kann häufig auch nachträglich erfolgen. So erfolgt die wärmetechnische Sanierung von Außenwänden in der Regel mit Wärmedämmverbundsystemen, die eine auf der Außenwand außenseitig angebrachte Wärmedämmung in Form von Polystyrol-Hartschaumplatten aufweist. Im Zuge der wärmetechnischen Sanierung eines Gebäudes ist es oft sinnvoll, nicht nur die Dämmung der Wände zu verbessern, sondern auch eine geregelte Belüftung vorzusehen. Hierzu erforderliche zentrale Lüftungsanlagen lassen sich im Gebäudebestand aufgrund der meist vorliegenden geringen Raumhöhen und des enormen Platzbedarfs von Lüftungskanälen oft nicht realisieren. Somit können die Lüftungswärmeverluste nicht ebenso effizient wie die Transmissionswärmeverluste gemindert werden. Eine nachträgliche Unterbringung von Lüftungsanlagen kann sinnvoll nur bei Gebäuden mit hohen Geschoßhöhen erfolgen. Hier werden Unterdecken eingezogen, in denen die Lüftungskanäle untergebracht werden. Bei den nach dem Kriege entstandenen Gebäuden sind in der Regel die Geschoßhöhen für das nachträgliche Einziehen von Unterdecken nicht ausreichend. Dort können bislang nur dezentrale Systeme realisiert werden, die eine raumweise Versorgung der Räume mit Frischluft ermöglichen. Der Wärmetauscher-Wirkungsgrad solcher Systeme ist jedoch deutlich geringer als der Wirkungsgrad zentraler Systeme. Auch ist die Lüftungseffizienz geringer. Solche dezentralen Systeme sind auch teurer. Grund hierfür ist unter anderem, dass eine Vielzahl von Ventilatoren erforderlich ist. Ein Ansatzpunkt, der sich insbesondere für den nachträglichen Einbau zentraler Lüftungsanlagen eignet, ist die Unterbringung von Lüftungskanälen in der Außendämmung. Wenn im Zuge der wärmetechnischen Sanierung eines Gebäudes auf der Außenseite der Außenwand eine Wärmedämmung angebracht wird, können in dieser Lüftungskanäle für ein zentrales Belüftungssystem untergebracht werden. Vereinzelt werden hierzu metallische Wickelfalzrohre in vor Ort angebrachte Aussparungen in der Außendämmung eingesetzt. Für den Innenbereich von Gebäuden werden Lüftungskanäle aus Polystyrol-Hartschaum mit kreisförmigem Innen- und quadratischem Außenquerschnitt angeboten. Geeignet gefertigte Außendämmstoffplatten mit integrierten Lüftungskanälen und geforderten Schalldämpfungseigenschaften existieren bislang nicht. Aus der JP 2004-060288 A2 ist ein Wärmeisolator bekannt, der in einzelnen Bereichen einen Hohlkanal aufweist, durch den für die Belüftung erforderliche Luft fließen kann. Dieser Hohlkanal wird dadurch gebildet, dass der im Allgemeinen dickere Wärmeisolator in ausgewählten Bereichen nur aus einem dünnen Metallisolator besteht. Damit ist das Isolationselement in diesem Bereich dünner. Bringt man das Isolationselement auf die Außenwand, so bildet sich zwischen dem Metallisolator und der Außenwand der besagte Lüftungskanal aus.

Aus der DE 36 18 457 ist eine Wärmeisolierfassade bekannt mit einer an der Außenseite der zu schützenden Bauwerkswand angeordneten Isolierschicht, die aus Isolierplatten besteht. Zur Abdeckung nach außen dient eine Abdecksicht, insbesondere eine Putzschicht. In den Isolierplatten, sind Kanäle vorgesehen, welche nebeneinander annähernd lotrecht oder schräg verlaufen und dabei der Flächenerstreckung der Isolierschicht folgen. Die Enden der Kanäle sind zur Umgebung offen. Die Kanäle dienen der Abfuhr von unerwünschter Feuchtigkeit aus der Isolierung. Das sich ergebende Kanalsystem weist keine Verbindung zum Innenraum des Gebäudes auf.

Aus der FR 2 522 121 A ist eine Aufbau zur verbesserten raumweisen Belüftung von Gebäuden bekannt. Es handelt sich um ein System zur Vorwärmung der Zuluft für die Belüftung von Gebäuden. Dazu werden zwei Dämmschichten vorgesehen, wobei in die innere Dämmschicht ein Kammprofil eingefräst ist. Durch das Auflegen der nächsten Dämmschicht werden Kanäle gebildet. In beiden Dämmschichten ist jeweils eine Verbindung zwischen den vorgenannten Kanälen und den den Kanälen abgewandten Seiten der beiden Dämmschichten vorhanden. Somit wird ein Aufbau gebildet, der auf die Außenseite der Außenwand eines Gebäudes aufgebracht werden kann und durch den Luft in das Gebäude strömen kann. Zweck dieses Aufbaus ist es, einen Teil der Transmissionswärmeverluste der Zuluft zuzuführen, um die Zuluft auf diese Art und Weise vorzuwärmen. Dieses Dokument offenbart alle Merkmale de Oberbegriffs von Anspruch 1.

Aufgabe der vorliegenden Erfindung ist es, ein verbessertes System zur Wärmedämmung und Belüftung eines Gebäudes anzugeben. Hierzu wird ein insbesondere plattenförmiges Element zur Wärmedämmung eines Gebäudes vorgeschlagen, das zum Aufbringen auf eine Außenwand eines Gebäudes vorgesehen ist, wobei das Element Kanäle aufweist, die als Belüftungskanäle dienen können. In der Regel wird es sich um ein plattenförmiges Element handeln, das auf eine ebene Wand aufzubringen ist. Des Element könnte aber beispielsweise auch rund sein, wenn es etwa auf eine runde Wand aufgebracht werden muss. Das Element zeichnet sich dadurch aus, dass die Kanäle abgesehen von Randbereichen allseitig vom Element umgeben sind. Das heißt, die Kanäle befinden sich innerhalb der Elemente und nicht am Rand. Folglich werden die Kanäle nicht teilweise von der Außenwand begrenzt. In den Randbereichen kann das Element selbstverständlich die Kanäle nicht allseitig umgeben. Vielmehr sind die durch das Element verlaufenden Kanäle am Ende eines Elements offen, so dass Luft von einem Element in das benachbarte Element fließen kann. Die Kanäle erstrecken sich in einzelnen Bereichen des Elements so zu einem Rand des Elements hin, dass sich beim Aufbringen des Elements auf die Außenwand an gewünschten Stellen Verbindungen der Kanäle zur Außenwand ausbilden. Dabei handelt es sich um diese Stellen, an denen die Luft in das Gebäude hinein oder aus dem Gebäude heraus geführt werden soll. An diesen Stellen ist eine Verbindung der Kanäle zur Außenwand trotz der vorgenannten Nachteile unvermeidlich. Eine derartige Anordnung der Kanäle hat mehrere Vorteile. Werden die Kanäle, wie im Stand der Technik bekannt, teilweise von der Außenwand umgeben, so wird der Schall, der in den Lüftungskanälen vorhanden ist, durch die Außenwand in das Gebäudeinnere übertragen. Dies ist für die Bewohner oder Benutzer des Gebäudes offensichtlich unangenehm. Der Schall in den Lüftungskanälen kann dabei entweder von Strömungsgeräuschen herrühren oder von den zu belüftenden oder zu entlüftenden Räumen gleichsam mit getragen worden sein. Ferner können aus der Außenwand, insbesondere bei einer neu errichteten Außenwand, unangenehm riechende Gase oder Gasgemische entweichen. Würde der Lüftungskanal direkt an der Außenwand anschließen, so würden diese unangenehm riechenden Gase oder Gasgemische in höherer Konzentration in die Zuluft gelangen können. Die vorgenannten Nachteile werden mit dem erfindungsgemäßen plattenförmigen Element auf einfache Weise vermieden.

Eine besonders bevorzugte Ausführungsform sieht vor, dass das Element dadurch erhältlich ist, dass bei der Herstellung des einstückigen Elements der Kanal durch Entfernung von Dämmmaterial gebildet wird, ohne dass weitere Schritte erforderlich sind. Dabei wird nur so viel Dämmmaterial entfernt, dass im Bereich der Kanäle der Wärmedurchlasswert maximal um 25 %, vorzugsweise maximal um 20 %, größer ist als im restlichen Bereich des plattenförmigen Bauelements. Damit wird auf sehr einfache Weise der Kanal bereitgestellt. Es entstehen entsprechend vorgefertigte Elemente, die an der Baustelle auch von nicht speziell ausgebildeten Fachleuten verarbeitet werden können. Durch die begrenzte Erhöhung des Wärmedurchlasswerts wird die Entstehung unerwünschter Wärmebrücken weitgehend vermieden. Das üblicherweise verwendete Dämmmaterial ist dick genug, dass durch Entfernen von Dämmmaterial in den Bereichen, in denen die gewünschten Lüftungskanäle angeordnet sein sollen, die Erhöhung des Wärmedurchlasswerts in den genannten, vertretbaren Grenzen bleibt.

Ein geeigneter Baustoff für das plattenförmige Element ist eine Polystyrol-Hartschaumplatte. Derartige Polystyrol-Hartschaumplatten sind als Wärmedämmelemente bekannt und weisen gute Eigenschaften zur Wärmedämmung und Schalldämmung auf. Außerdem sind sie gut verarbeitbar.

Eine besonders einfache und damit preisgünstige Möglichkeit, den Kanal zu bilden, ist das Ausschneiden des Dämmmaterials mit einem heißen Draht. Dies ist insbesondere in Polystyrol-Hartschaumpiatten praxiserprobt. Es handelt sich dabei um ein relativ kostengünstiges Verfahren, welches im Stand der Technik bekannt ist.

Um die gewünschte Schalldämpfung und Schalldämmung zu verbessern, können die Wände der Kanäle schalldämpfend und/oder schalldämmend ausgestaltet werden. Hierzu ist es beispielsweise möglich, von den Kanalwänden ausgehende Löcher im Dämmmaterial mit einem Durchmesser von 1 bis 2 mm und einer Tiefe von etwa 10 bis 12 mm vorzusehen. Damit wird ein mikroperforierter Absorber geschaffen, der bekanntlich schalldämpfend wirkt.

Um einerseits einen hinreichend großen Querschnitt des Kanals zu erreichen, der die gewünschte Durchströmung ermöglicht, und andererseits die Erhöhung des Wärmedurchlasswerts zu begrenzen, ist es sinnvoll, wenn der Kanal im Wesentlichen rechteckig ist, wobei die Breite des Kanals etwa 10 mal so groß ist wie die Tiefe. Selbstverständlich kommt es hierbei nicht auf eine genaue rechteckige Form an. Wesentlich ist nur der Umstand, dass die Tiefe des Kanals bestimmend ist für die Erhöhung des Wärmedurchlasswerts im Bereich des Kanals. Um insgesamt die Wärmedämmeigenschaften des Kanals zu optimieren, ist es günstiger, wenn in weiteren Bereichen der Wärmedurchlasswert etwas erhöht wird, als eine deutliche Erhöhung in kleineren Bereichen hinnehmen zu müssen. Es ist also günstiger, die Kanäle deutlich breiter als tief auszubilden. Ein günstiges Maß für die Breite des Kanals ist etwa 30 cm. Folgt man dem angegebenen Verhältnis von Breite und Tiefe, würde dies einer Tiefe von etwa 3 cm entsprechen.

Sollte sich aus fertigungstechnischen Gründen ein Kanal mit einem annähernd kreisrunden Querschnitt als einfacher herzustellen erweisen, ist dies trotz der oben genannten Vorteile annähernd rechteckiger Kanäle, die sehr viel breiter als tief sind, hinzunehmen.

In jedem Fall sollte die Dicke des Elements mindestens 10 cm betragen. Dies gewährleistet, dass auch in dem Bereich, in dem sich die Kanäle befinden, der Wärmedurchlasswert hinreichend niedrig ist.

Bevorzugt weist das Element Verbindungsvorrichtungen auf, welche so angeordnet sind, dass mehrere Elemente so verbindbar sind, dass sich ein gewünschtes Kanalsystem ausbildet. Insbesondere können die Elemente Aussparungen und aufeinander darauf abgestimmte Gegenstücke aufweisen, etwa an den Rändern entsprechende Nuten und Federn, so dass auch nicht spezialisiertes Fachpersonal die Elemente in geeigneter Weise zusammenstecken wird. Damit können Fehler bei der Montage vermieden werden.

Mit einer Vielzahl der oben beschriebenen Elemente lässt sich somit ein Wärmedämmsystem für ein Gebäude ausbilden. Dazu sind in der Außenwand des Gebäudes Öffnungen anzubringen, welche den Gebäudeinnenraum mit dem Kanalsystem verbinden, durch das die Luft in den plattenförmigen Elementen strömt. Die Kanäle in den plattenförmigen Elementen bilden eben jenes Kanalsystem.

Gestaltet man die Öffnungen der Außenwand verschließbar, so erreicht man, dass die Belüftung für einzelne Räume nach Bedarf gesteuert werden kann.

Die Herstellung eines vorgenannten Elements erfordert wenig Aufwand. So können die Elemente einfach dadurch hergestellt werden, dass die Kanäle durch Entfernung von Dämmmaterial aus einem einstückigen Element gebildet werden. Wie bereits erwähnt kann eine handelsübliche Polystyrol Hartschaumplatte zum Einsatz kommen, aus der das Dämmmaterial mit einem heißen Draht leicht entfernt werden kann.

### Ausführungsbeispiel

Ohne Einschränkung der Allgemeinheit wird die Erfindung anhand von einem Ausführungsbeispiel nachfolgend näher beschrieben.

### Dabei zeigen

- Figur 1a:: eine bestehende Außenwand nach dem Stand der Technik
- Figur 1 b:: eine nach dem Stand der Technik wärmetechnisch sanierte Außenwand
- Figur 2a:: einen Vertikalschnitt einer sanierten Außenwand mit Lüftungskanälen
- Figur 2b:: einen Horizontalschnitt einer sanierten Außenwand mit Lüftungskanälen
- Figur 2c:: einen weiteren Schnitt einer sanierten Außenwand mit Lüftungskanälen

In der Figur 1a wird eine bestehende Außenwand 1 gezeigt, wie sie im Stand der Technik bekannt und verbreitet ist. Will man die häufig schlechte Wärmedämmung verbessern kann man, wie in Figur 1b gezeigt, außenseitig ein Wärmedämmelement 2 aus einer gut 10 cm dicken Polystyrol - Hartschaumplatte aufbringen. In Figur 2a ist eine wärmetechnisch sanierte Außenwand 1 mit einem Lüftungskanal 3 im Vertikalschnitt gezeigt. Es ist zu erkennen, dass der Lüftungskanal 3 sich in der Mitte des Wärmedämmetements 2 befindet und sich von unten nach oben ausdehnt. An ausgewählten Stellen 4 erstreckt sich der Lüftungskanal bis an den Rand der Hartschaumplatte. An diesen Stellen 4 weist die Außenwand eine Öffnung 5 auf, so dass die Luft vom Lüftungskanal 3 in den jeweiligen Raum des Gebäudes einströmen oder entsprechend aus dem Raum abströmen kann. In Figur 2b ist ein Horizontalschnitt gezeigt, so dass die Breite des Lüftungskanals 3 erkennbar ist. Aus dem weiteren Schnitt in Figur 2c geht hervor, dass die Lüftungskanäle 3 einen kreisrunden Querschnitt aufweisen.

### Bezugszeichenliste

- 1: Außenwand
- 2: Wärmedämmelement
- 3: Lüftungskanal
- 4: Erstreckungen
- 5: Außenwandöffnungen

## Patentansprüche

1. Element, insbesondere plattenförmiges Element, zur Wärmedämmung eines Gebäudes das zum außenseitigen Aufbringen auf eine Außenwand (1) eines Gebäudes vorgesehen ist, wobei das Element (2) Kanäle (3) aufweist, die als Belüftungskanäle dienen können und außer in Randbereichen allseitig vom Element (2) umgeben sind, wobei die Kanäle (3) sich in einzelnen Bereichen des Elements (2) so zu einem Rand des Elements (2) erstrecken, dass sich beim Aufbringen des Elements (2) auf die Außenwand (1) an gewünschten Stellen Verbindungen (4) der Kanäle zur Außenwand (1) ausbilden, durch die Luft in das Gebäude hinein oder aus dem Gebäude heraus geführt werden kann, **dadurch gekennzeichnet, dass** die Kanäle (3) so ausgebildet sind, dass Luft von einem Element (2) in ein benachbartes Element (2) längs der Außenwand (1) des Gebäudes fließen kann.

2. Element nach Anspruch 1, **dadurch gekennzeichnet, dass** das Element (2) **dadurch** erhältlich ist, dass bei der Herstellung des einstückigen Elements (2) der Kanal (3) durch Entfernung von Dämmmaterial gebildet wird ohne dass weitere Schritte erforderlich sind.

3. Element nach einem der vorhergehenden Ansprüche, **dadurch gekennzeichnet, dass** im Bereich der Kanäle (3) der Wärmedurchlasswert maximal um 25%, vorzugsweise maximal um 20% größer ist als im restlichen Bereich des Elements (2).

4. Element nach einem der vorhergehenden Ansprüche , **dadurch gekennzeichnet, dass** das Element (2) eine Polystyrol-Hartschaumplatte ist.

5. Element nach einem der Ansprüche 2 bis 4, **dadurch gekennzeichnet, dass** der Kanal (3) durch Ausschneiden des Dämmmaterials mit einem heißen Draht erhältlich ist.

6. Element nach einem der vorhergehenden Ansprüche **dadurch gekennzeichnet, dass** die Wände der Kanäle (3) schalldämpfend und/oder schalldämmend ausgestaltet sind.

7. Element nach einem der vorhergehenden Ansprüche **dadurch gekennzeichnet, dass** die Kanäle (3) im Wesentlichen rechteckig sind, wobei die Breite der Kanäle (3) etwa 10 mal so groß ist wie die Tiefe.

8. Element nach einem der vorhergehenden Ansprüche, **dadurch gekennzeichnet, dass** die Breite der Kanäle (3) ungefähr 30 cm beträgt.

9. Element nach einem der Ansprüche 1 bis 6, **dadurch gekennzeichnet, dass** die Kanäle (3) einen annähernd kreisrunden Querschnitt aufweisen.

10. Element nach einem der vorhergehenden Ansprüche **dadurch gekennzeichnet, dass** die Dicke des Elements (2) mindestens 10 cm beträgt.

11. Element nach einem der vorhergehenden Ansprüche **dadurch gekennzeichnet, dass** Verbindungsvorrichtungen, insbesondere aufeinander abgestimmte Aussparungen und entsprechende Gegenstücke, vorhanden sind, welche so angeordnet sind, dass mehrere Elemente (2) so verbindbar sind, dass sich ein gewünschtes Kanalsystem ausbildet.

12. Wärmedämmsystem für ein Gebäude gebildet aus einer Vielzahl von Elementen (2) nach einem der vorhergehenden Ansprüche, wobei in der Außenwand (1) des Gebäudes Öffnungen (5) vorhanden sind, welche den Gebäudeinnenraum mit dem Kanalsystem verbinden, welches durch die Kanäle (3) in den Elementen (2) gebildet wird.

13. Wärmedämmsystem nach Anspruch 12, **dadurch gekennzeichnet, dass** die Öffnungen (5) in der Außenwand (1) verschließbar sind.

14. Verfahren zur Herstellung eines Elements nach einem der Ansprüche 1 bis 11, **dadurch gekennzeichnet, dass** die Kanäle (3) durch Entfernung von Dämmmaterial aus einem einstückigen Dämmelement, insbesondere einer einstückigen Dämmplatte gebildet werden.

## Claims

1. Element, in particular a plate-like element, for the thermal insulation of a building, which element is provided for attachment to an exterior wall (1) of a building on the outside, wherein the element (2) has ducts (3) that can be used as ventilation ducts and are surrounded by the element (2) on all sides apart from in edge areas, wherein in individual areas of the element (2) the ducts (3) extend towards an edge of the element (2) such that, when the element (2) is attached to the exterior wall, connections (4) of the ducts to the exterior wall are formed at desired locations, through which air can be guided into the building or out of the building, **characterized in that** the ducts are formed that air can flow from one element (2) into an adjacent element (2) along the exterior wall (1) of the building.

2. Element according to claim 1, **characterized in that** the element (2) can be obtained **in that** the duct (3) is formed by the removal of insulating material during the production of the one-piece element (2), without further steps being necessary.

3. Element according to one of the preceding claims, **characterized in that** in the area of the ducts (3) the thermal transmission value is no more than 25% higher, preferably no more than 20% higher, than in the remaining area of the element (2).

4. Element according to one of the preceding claims, **characterized in that** the element (2) is a polystyrene rigid-foam panel.

5. Element according to one of claims 2 through 4, **characterized in that** the duct (3) can be obtained by cutting out the insulating material with a hot wire.

6. Element according to one of the preceding claims, **characterized in that** the walls of the ducts (3) are embodied in a sound-proofing and/or sound damping manner.

7. Element according to one of the preceding claims, **characterized in that** the ducts (3) are essentially rectangular, wherein the width of the ducts (3) is approximately 10 times as large as the depth.

8. Element according to one of the preceding claims, **characterized in that** the width of the ducts (3) is approximately 30 cm.

9. Element according to one of claims 1 through 6, **characterized in that** the ducts (3) have an approximately circular cross section.

10. Element according to one of the preceding claims, **characterized in that** the thickness of the element (2) is at least 10 cm.

11. Element according to one of the preceding claims, **characterized in that** connection devices, in particular recesses and mating parts matched thereto, are present which are arranged such that several elements (2) can be connected such that a desired duct system is produced.

12. Thermal insulation system for a building formed from a plurality of elements (2) according to one of the preceding claims, wherein openings (5) in the exterior wall (1) of the building are present, which openings connect the interior of the building to the duct system, which is formed by the ducts (3) in the elements (2).

13. Thermal insulation system according to claim 12, **characterized in that** the openings (5) in the exterior wall (1) can be closed.

14. Method for producing an element according to one of claims 1 through 11, **characterized in that** the ducts (3) are formed by removing insulating material from a one-piece insulation element, in particular a one-piece insulation panel.

## Revendications

1. Elément, notamment élément en forme de plaque pour l'isolation thermique d'une construction, destiné à être installé sur le côté extérieur d'une paroi extérieure (1) d'une construction,
* l'élément (2) ayant des canaux (3) susceptibles de servir de canaux de ventilation et, en dehors des zones marginales, les canaux sont entourés de tout côté par l'élément (2),
* les canaux (3) s'étendant dans les différentes zones de l'élément (2) vers un bord de l'élément (2) pour former, lorsque l'élément (2) est installé sur la paroi extérieure (1) aux endroits appropriés, des liaisons (4) de communication avec la paroi extérieure (1) permettant à l'air de pénétrer dans la construction ou d'en sortir,
**caractérisé en ce que**
les canaux (3) sont réalisés pour que l'air d'un élément (2) puisse passer le long de la paroi extérieure (1) du bâtiment jusque dans un élément voisin (2).

2. Elément selon la revendication 1,
**caractérisé en ce que**
l'élément (2) est obtenu **en ce que**, lors de sa fabrication en une seule pièce, on réalise le canal (3) en dégageant de la matière d'isolation sans avoir à effectuer d'autres opérations.

3. Elément selon l'une des revendications précédentes,
**caractérisé en ce que**
dans la zone des canaux (3), le coefficient de conduction thermique est au maximum de 25 % et, de préférence, au maximum de 20 % supérieur à celui dans la partie restante de l'élément (2).

4. Elément selon l'une des revendications précédentes,
**caractérisé en ce que**
l'élément (2) est une plaque de mousse dure de polystyrène.

5. Elément selon l'une des revendications 2 à 4,
**caractérisé en ce que**
le canal (3) est réalisé en découpant la matière isolante avec un fil chaud.

6. Elément selon l'une des revendications précédentes,
**caractérisé en ce que**
les parois des canaux (3) sont réalisées pour avoir des caractéristiques d'isolation phonique et/ou d'amortissement phonique.

7. Elément selon l'une des revendications précédentes,
**caractérisé en ce que**
les canaux (3) sont, pour l'essentiel, rectangulaires, la largeur des canaux (3) étant d'environ dix fois plus grande que la profondeur.

8. Elément selon l'une des revendications précédentes,
**caractérisé en ce que**
la largeur des canaux (3) est d'environ 30 cm.

9. Elément selon l'une des revendications 1 à 6,
**caractérisé en ce que**
les canaux (3) ont une section pratiquement circulaire.

10. Elément selon l'une des revendications précédentes,
**caractérisé en ce que**
l'épaisseur de l'élément (2) est d'au moins 10 cm.

11. Elément selon l'une des revendications précédentes,
**caractérisé par**
des dispositifs de liaison, notamment des dégagements concordants et des pièces complémentaires correspondantes, prévues pour que plusieurs éléments (2) puissent être reliés pour former le système de canaux souhaité.

12. Système d'isolation thermique pour une construction, composé d'un grand nombre d'éléments (2) selon l'une quelconque des revendications précédentes, la paroi extérieure (1) de la construction ayant des ouvertures (5) reliant l'intérieur de la construction au système de canaux formé par les canaux (3) dans les éléments (2).

13. Système d'isolation thermique selon la revendication 12,
**caractérisé en ce que**
les ouvertures (5) de la paroi extérieure (1) peuvent être fermées.

14. Procédé de fabrication d'un élément selon l'une des revendications 1 à 11, **caractérisé en ce que** les canaux (3) se réalisent par l'enlèvement du matériau d'isolation d'un élément d'isolation en une seule pièce, notamment d'une plaque d'isolation en une seule pièce.
